# EUROPÄISCHE PATENTSCHRIFT

(11) **EP 0 038 938 B1**
(45) Veröffentlichungstag und Bekanntmachung des Hinweises auf die Patenterteilung: **26.02.1986**
(21) Anmeldenummer: 81102313.4
(22) Anmeldetag: 27.03.1981
(51) Int. Cl.: H01T 1/10

(54) **Überspannungsableiter mit Funkenstrecke**
Survoltage arrester with spark gap
Dérivateur de surtensions avec éclateur

(30) Priorität: 26.04.1980 DE 3016265
(43) Veröffentlichungstag der Anmeldung: 04.11.1981
(73) Patentinhaber: ANT Nachrichtentechnik GmbH, D-71522 Backnang (DE)
(72) Erfinder: Hasse, Peter, Dr.-Ing., D-8430 Neumarkt/Opf. (DE); Wiesinger, Johannes, Prof. Dr.-Ing., D-8031 Puchheim (DE); Pivit, Erich, Dr.-Ing., D-7151 Allmersbach im Tal (DE)
(74) Vertreter: Schickle, Gerhard

## Beschreibung

Die Erfindung betrifft einen Überspannungsableiter, insbesondere für die Begrenzung von überspannungen in Niedersappungsanlagen und für die blitzchutzmäßige Kopplung galvanisch getrennter Kreise, mit mindestens einer Funkenstrecke, bestehend aus zeei Stirn- und Seitenflächen aufweisenden Elektroden, deren einander gegenüberliegende erste Stirnflächen mittels eines dazwischenliegenden Isolierstückes auf Abstand voneinander gehalten sind und welche an einer in Entladungsrichtung räumlich von den ersten Stirnflächen entfernten Stelle einen Durchmessersprung im Sinne einer Erweiterung aufweisen, wodurch einander gegenüberliegende sweite Stirnflächen entstehen, die durch einen Abstand voneinander getrennt sind, der größer ist als der Abstand, der durch das Isolierstück zwischen den genannten ersten Stirnflächen bestimmt ist, und deren Umfang allseitig über den Umfang des Isolierstückes hinausragt.

Solche Überspannungsableiter sind beispielsweise durch die DE-OS 23 37 743 bzw. 26 27 648 bekannt geworden, wobei sich die Überschlagstelle im Außenbereich entweder zwischen den Mantelflächen der bevorzugt planen, scheibenförmigen Elektroden, deren Stirnflächen durch eine Isolationsschicht auf Abstand gehalten werden, oder zwischen der Mantelfläche der einen und der Stirnfläche der anderen Elektrode ausbildet.

Bei diesem Überspannungsableiter ist es von Vorteil, daß die beim Überschlag entstehende Energie rasch abgeführt und somit eine Explosionsgefahr gebannt werden kann. Nachteilig ist jedoch das nicht ganz optimale Löschverhalten für Netz-Nachströme.

Es ist auch schon vorgeschlagen worden (DE-A1-29 34 236), an den Bereich der Bogenentladung eine Kammer anzuschliessen, deren Wände Isolierstoff enthalten, der unter Wärmeeinwirkung Löschgas abgibt (Hartgas), und die eine Austrittsöffnung aufweist, durch welche die bei der Bogenentladung entstehenden Gase entweichen können. Dieser überspannungsableiter ist zwar wesentlich verbessert gegenüber dem erstgenannten, seine Lebensdauer ist jedoch begrenzt durch Abbrand derjenigen Elektrodenteile, welche die Überschlagstelle bei der Zündung bilden, bzw. durch Abbrand des Hartgasisolierkörpers.

Weitherhin ist vorgeschlagen worden (DE-A1-29 34 238), bei einer Funkenstrecke, deren Überschlagstelle außerhalb einer die Elektrodenstirnflächen auf Abstand haltenden Isolationsschicht durch die Elektrodenseitenflächen gebildet wird, als Material für die Isolationsschicht Hartgas zu wählen. Auch diese Konstruktion hat sich bewährt, es gilt jedoch ebenfalls das zuvor Gesagte.

Aufgabe der vorliegenden Erfindung ist es daher, einen unaufwendigen überspannungsableiter mit verbessertem Löschverhalten für Netz-Nachströme und mit größerer Lebensdauer anzugeben.

Die Lösung dieser Aufgabe erfolgt dadurch, daß das bei Wärmeeinwirkung Löschgas abgebende isolierstück den ganzen Umfang wenigstens einer der Elektroden überragt und die Zündung der Funkenstrecke als Gleitbogenentladung auf einem gekrümmten Weg entlang der überstehenden Oberfläche des Isolierstückes erfolgt, wobei nach dem Zünden der Entladung der Gleitbogen seitlich auswandert und die Entladung zwischen den zweiten Stirnflächen weiter brennt.

Durch die französische Patentschrift
FR-A-2.149.599 ist eine Funkenstrecke
bekanntgeworden, bei der das zwischen denElektroden liegende Isolierstück die
Elektrodenränder überragt. Das Isolierstück ist einseitig mit einer Metallfläche bedampft, die mit einer Hilfselektrode verbunden ist, und wird bei der Zündung durchschlagen.

Durch den erfindungsgemäßen Überspannungsableiter ergeben sich die Vorteile, daß die Zündung des Bogens, etwa den kürzesten Feldlinien der Luftstrecke folgend, auf gekrümmtem Wege, nämlich um das Isolationsstück herum, erfolgt. Dieser gekrümmte Bogen ist nicht stabil, da er insbesondere in dem Bereich um das Isolationsstück herum nicht dem Feldlinienverlauf entspricht. Er wird sich daher einen Ortsverlauf suchen, bei dem die Ladungsträger auf ihrem Wege zwischen den Elektroden den ganz in der Luft verlaufenden Feldlinien folgen können. Der Bogen wird also von der Zündstelle wegwandern und sich zwischen Elektrodenflächen aufbauen, die einen größeren Abstand voneinander haben. Dadurch wird der empfindliche Zündbereich vor Abbrand der Elektroden und auch des Isolierstoffes geschützt. Die Funkenstrecke erhält dadurch eine längere Lebensdauer. Dadurch, daß der Bogen in eine Zone, die durch das Isolierstück nicht gestört ist, die aber auch eine größere Länge aufweist, abgedrängt wird, wird der Bogen erstens leichter gelöscht und zweitens besser gekühlt.

Es folgt nun die Beschreibung der Erfindung anhand der Figuren.

Die Figur 1 zeigt einen erfindungsgemäßen Überspannungsableiter mit einer Funkenstrecke, deren plane Scheibenelektroden 2,3 durch ein ebenfalls planes Scheibenisolierstück 6 auf Distanz gehalten sind. Die beiden Elektroden weisen in einem größeren Abstand voneinander einen Durchmessersprung auf. Das Isolierstück 6 steht allseitig über den Rand der Elektrodenstirnflächen 21 bzw. 31 hinaus, so daß eine Zündung zwischen den Elektrodenseitenflächen 22 und 32 als gekrümmter Bogen 1 erfolgt, der jedoch alsbald, wie oben geschildert, nach außen in den Bereich 1' abwandert. Das Abwandern wird unterstützt durch magnetische Kräfte des Bogenstromes. Das Isolierstück besteht aus Hartgas, das bekanntlich bei Wärmeeinwirkung Löschgas abgibt. Durch Freiwerden des Löschgases wird der Gasinnendruck des Zündbogens zusätzlich verstärkt, wodurch das Abwandern des Bogens nachaußen unterstützt wird. An den Elektrodenrand gedrängt ist der Bogen besser kühl- und blasbar (Löschung). Ein Abbrand an den äußeren Zonen der Elektroden beeinträchtigt die Funktion der Funkenstrecke nicht, an diesen Zonen ist genügend Material vorhanden. Dagegen sind die inneren Zonen der beiden Elektroden, zwischen denen der Bogen gezündet wird, und die gegen Abbrand sehr empfindlich sind, aufgrund des schnellen Abwanders des Bogens nach der Zündung geschützt, wodurch eine wesentlich längere Lebensdauer erreicht wird.

Die Figur 2 zeigt eine weitere Ausgestaltung der Erfindung mit einer Doppelfunkenstrecke, die aus ebenen Scheibenelektroden 2, 3, 4 mit dazwischenliegenden Isolierstücken 6 gebildet wird. Die Elektroden weisen den gleichen Durchmesser auf, nur die beiden äußeren Elektroden haben in einem entfernteren Abstand zueinander einen Durchmessersprung. Erfindungsgemäß ragen die Isolierstücke über die angrenzenden Stirnflächen der Elektroden hinaus, indem sie einen um etwa zwei Isolierstückdicken größeren Durchmesser aufweisen. Um die Elektrodenanordnung ist eine Kammer 10 angeordnet, deren Wände aus einem Hohlzylinder 20, der mit der oberen äußeren Elektrode 2 verbunden ist, einer flachen Scheibe aus Isolierstoff 6f und aus dem unteren Elektrodenfortsatz 40 der äußeren unteren Elektrode 3 gebildet wird. Die untere Isolierstoffscheibe 6f, die an dem Hohlzylinder 20 befestligt ist, weist Öffnungen 8a auf, durch die die bei der Bogenentladung entstehenden Gase aus der Kammer 10 entweichen können. Die Innenseite des Hohlzylinders 20 ist teilweise mit Isolierstoff 6b, der vorteilhafterweise Hartgas enthält, ausgekleidet. Diese erfindungsgemäße üerspannungsableiteranordnung ist besonders vorteilhaft, da die beiden zwischen den Elektroden 3 und 4 bzw. 2 und 4 gezündeten Bögen 1, die sich jeweils um die äußeren Wülste der Isolierstücke herum stark gekrümmt erstrecken, sich sofort nach der Zündung durch elektrische Kräfte zu einem gemeinsamen Bogen vereinigen, der jedoch wie weiter oben geschildert, nach außen abgedrängt wird und vorwiegend zwischen den äußeren Rändern der Durchmessersprünge der beiden äußeren Elektroden brennt. Dadurch, daß ein Abbrand an diesen Randzonen die Funktion der Funkenstrecke nicht beeinträchtigt und daß der empfindliche Zündbereich gegen Abbrand geschützt ist, weil der Bogen nur in der Zündphase hier verweilt, weist dieser Überspannungsableiter eine lange Lebensdauer auf, wobei in wenig aufwendiger Weise ein gutes Löschverhalten ermöglicht wird. Die Lebensdauer wird noch weiter erhöht, wenn Elektrodenmaterial Metallegierungen mit hoher Widerstandsföhigkeit gegen Abbrand gewählt wird.

## Patentansprüche

1. Überspannungsabteiter mit Funkenstrecke, bestehend aus zwei Stirn-und Seitenflächen aufweisenden Elektroden (2,3), deren einander gegenüberliegende erste Stirnflächen (21, 31) mittels eines dazwischenliegenden Isolierstückes (6) auf Abstand voneinander gehalten sind und welche an einer in Entladungsrichtung räumlich von den ersten Stirnflächen entfernten Stelle einen Durchmessersprung im Sinne einer Erweiterung aufweisen, wodurch einander gegenüberliegende zweite Stirnflächen enstehen, die durch einen Abstand (a2) voneinander getrennt sind, der größer ist als der Abstand (a1), der durch das Isolierstück zwischen den genannten ersten Stirnflächen bestimmt ist, und deren Umfang allseitig über den Umfang des Isolierstückes hinausragt, dadurch gekennzeichnet, daß das bei Wärmeeinwirkung Löschgas abgebende Isolierstück (6) den ganzen Umfang wenigstens einer der Elektroden (2,3) überragt und die Zündung der Funkenstrecke als Gleitbogenentladung auf einem gekruümmten Weg (1) entlang der überstehenden Oberfläche des Isolierstückes erfolgt, wobei nach dem Zünden der Entladung der Gleitbogen seitlich auswandert und die Entladung zwischen den zweiten Stirnflächen (1') weiter brennt (Fig.1).

2. Oberspannungsableiter nach Anspruch 1, dadurch gekennzeichnet, daß die Elektroden (2,3) und das Isolierstück (6) scheibenförmig sind.

3. Überspannungsableiter nach Anspruch 2, dadurch gekennzeichnet, daß zur Ausbildung einer Doppelfunkenstrecke zwischen den beiden Scheibenelektroden mit der Erweiterung (2,3) eine weitere Elektrodenscheibe (4) angeordnet ist, die von den beiden Scheibenelektroden (2,3) durch zwei überstehende Isolierscheiben (6) beabstandet ist (Fig. 2).

4. Überspannungsableiter nach Anspruch 2 oder 3, dadurch gekennzeichnet, daß die Elektroden- und Isolierscheiben rotationssymmetrisch angeordnet sind.

5. Überspannungsableiter nach einem der Ansprüche 1 bis 5, dadurch gekennzeichnet, daß die Elektroden in einer Kammer (10) angeordnet sind, die Wände aus Isolierstoff (6b) aufweist, der unter Wärmeeinwirkung Löschgas abgibt, und die eine Austrittsöffnung (8a) aufweist, durch welche die bei der Entladung entstehenden Gase entweichen (Fig. 2).

## Claims

1. Surge voltage arrester with spark gap and consisting of two electrodes (2, 3), which display end faces and side faces and the mutually opposite first end faces (21,31) of which are held at a spacing each from the other by means of an insultating piece (6) lying therebetween and which display a diameter step in the sense of a widening at a place spatially remote from the first end faces in discharge direction, whereby mutually opposite second end faces arise, which are separated each from the other by a spacing (a2), which isgreater than the spacing (a1), which is determined by the insulating piece between the named first end faces, and the circumference of which protrudes at all sides beyond the circumference of the insulating piece, characterised thereby, that the insulating piece (6), which under the effect of heat gives off quenching gas, protrudes beyond the entire circumference of at least one of the elctrodes (2, 3) and the ignition of the spark gap takes place as slididng arc discharge over a curved path (1) along the protruding surface of the insulating piece, wherein the sliding arc shifts out laterally after the ignition of the discharge and the discharge burns further between the second end faces (1') (Fig. 1).

2. Surge voltage arrester according to claim 1, characterised thereby, that the electrodes (2, 3) and the insulating piece (6) are discshaped.

3. Surge voltage arrester according to claim 2, characterised thereby, that for the formation of a double spark gap, a further electrode disc (4) is arranged between both the disc electrodes with the widening (2, 3)and spaced by two protruding insulating discs (6) from both the disc electordes (2, 3) (Fig. 2).

4. Surge voltage arrester according to claim 2 or 3, characterised thereby, that the electrode discs and the insulating discs are arranged rotationally symmetrically.

5. Surge voltage arrester according to one of the claims 1 to 4, characterised thereby, that the electrodes are arranged in a chamber (10), which displays walls of insulating material (6), which under the effect of heat gives off quenching gas, and which displays an exit opening (8a), through which the gases arising during the discharge escape (Fig. 2).

## Revendications

1. Dispositif d'élimination de surtensions qui comporte un éclateur à étincelle formé de deux électrodes (2,3) présentant des faces frontales et des faces latérales, électrodes dont les premières faces frontales (21,31) tournées l'une vers l'autre sont maintenues à distance l'une de l'autre par une pièce isolante (6) intercalée entre elles et qui, en un endroit éloigné dans l'espace, dans le sens de la décharge, des premières faces frontales, présentent une modification de diamètre qui représente une augmentation de diamètre d'où il se présente de secondes faces frontales tournées l'une vers l'autre qui sont séparées l'une de l'autre d'une distance (a2) supérieure à la distance (a1) que détermine la présence de la pièce isolante entre les premières faces frontales citées, secondes faces frontales dont la pfiphérie dépasse de toutes parts la périphérie de la pièce isolante, caractérisé en ce que la pièce isolante (6) qui cède du gaz d'extinction sous l'effet de la chaleur dépasse toute la périphérie de l'une au moins des électrodes (2, 3) et en ce que l'allumage à l'éclateur à étincelle se produit sous la forme de décharge d'arc à glissement, suivant un trajet incurvé (1), le long de la surface dépassante de la pièce isolante, l'arc à glissement étant déplacé latéralement après l'allumage de décharge et la combustion de la décharge se poursuivant entre les secondes faces frontales(1') (figure 1).

2. Dispositif d'élimination de surtensions suivant la revendication 1, caractérisé en ce que les électrodes (2,3) et la pièce isolante (6) se présentent sous la forme de disques.

3. Dispositif d'élimination de surtensions suivant la revendication 2, caractfisé en ce que pour la formation d'un double éclateur à étincelle entre les deux électrodes sous forme de disque présentant l'augmentation de diamètre (2,3), il est prévu une électrode sous forme de disque complémentaire (4), qui est maintenue à distance des deux électrodes sous forme de disque (2,3) par deux disques isolants dépassants (6) (figure 2).

4. Dispositif d'élimination de surtensions suivant l'une ou l'autre des revendications 2 et 3, caractérisé en ce que les électrodes sous forme de disque et les disques isolants sont prévus symétriques en rotation.

5. Dispositif d'élimination de surtensions suivant l'une quelconque des revendications 1 à 4, caractérisé en ce que les électrodes sont prévues dans une chambre (10) qui présente des parois faites de matière isolante (6b) cédant du gaz d'extinction sous l'effet de la chaleur et qui présente une ouverture de sortie (8a) par laquelle se dégagent les gaz se formant lors de la décharge (figure 2).
